# EUROPÄISCHE PATENTSCHRIFT

(11) **EP 0 103 240 B1**
(45) Veröffentlichungstag und Bekanntmachung des Hinweises auf die Patenterteilung: **19.11.1987**
(21) Anmeldenummer: 83108623.6
(22) Anmeldetag: 01.09.1983
(51) Int. Cl.: B02C 13/282, B02C 13/09

(54) **Hammerbrecher**
Hammer mill
Broyeur à marteaux

(30) Priorität: 14.09.1982 DE 3233985
(43) Veröffentlichungstag der Anmeldung: 21.03.1984
(73) Patentinhaber: Lindemann Maschinenfabrik GmbH, 40231 Düsseldorf (DE)
(72) Erfinder: Adolph, Manfred, D-4018 Langenfeld (DE)
(74) Vertreter: Bergen, Klaus, Dipl.-Ing.

## Beschreibung

Die Erfindung betrifft einen Hammerbrecher, insbesondere zum Zerkleinern von Altmaterial, vorzugsweise metallischem Schrott, bestehend aus einem Gehäuse mit einem Guteinlass und einem mit einem Klassierrost abgedeckten, im Bereich eines Schachtes liegenden Gutaustritt sowie einem im Gehäuse drehbar gelagerten Hammerrotor.

Hammerbrecher dieser Art, beispielsweise in der DE-PS 1 272 091 dargestellt und beschrieben, werden in zunehmendem Masse zum Zerkleinern von Autokarosserien, Herden, Kühlschränken, Waschmaschinen, Stahlmöbeln u.dgl. verwendet.

Da die Zerkleinerungswirkung der am Rotor schwenkbar gelagerten Hämmer bekanntlich wesentlich von deren Gewicht und ihrer Umlaufgeschwindigkeit abhängt, wählt man im Interesse eines guten Wirkungsgrades möglichst hohe Geschwindigkeiten von beispielsweise 55m/s und mehr. Dies führt dann dazu, dass der im Gehäuse umlaufende Rotor dem Hammerbrecher praktisch Eigenschaften eines Radialgebläses verleiht.

Zur Sicherstellung eines staubfreien Betriebes des Hammerbrechers muss dieser mit einer Entstaubungsanlage versehen sein, die im allgemeinen zweistufig und explosionsdruckfest ausgebildet ist und normalerweise aus einem Zyklonvorabscheider und einem Nasswäscher besteht, die dem Hammerbrecher nachgeschaltet sind. Bei den bisher bekannten Anlagen werden dabei die Grösse und Absaugleistung der Entstaubungsanlage einzig und allein von der - bisher als nicht beeinflussbar akzeptierten - hohen Luftleistung des Hammerrotors und nicht von der für die eigentlich abzusaugende Staubmenge lediglich erforderlichen Leistung bestimmt. Dies hat bisher dazu geführt, dass die bekannten Entstaubungsanlagen nicht nur unnötig hohen Energieverbrauch besitzen sondern wegen der als unvermeidlich in Kauf genommenen Überdimensionierung relativ kostspielig sind bei gleichzeitig verhältnismässig hoher Lärmbelästigung.

Der Erfindung liegt die Aufgabe zugrunde, einen Hammerbrecher der eingangs genannten Art zu schaffen, der es ermöglicht, ihm Entstaubungsanlagen zuzuordnen bzw. nachzuschalten, die nicht überdimensioniert sind sondern entsprechend den sich aus dem Staubanfall ergebenden Erfordernissen bemessen werden können. Diese Aufgabe wird erfindungsgemäss ausgehend von dem Grundgedanken der Reduzierung der Gebläsewirkung des Hammerrotors durch eine luftdurchlässige Unterteilung des Schachtes in mindestens zwei in Rotordrehrichtung hintereinander liegende Räume, von denen der in Drehrichtung zweite Raum (21) in den Bereich des Guteinlasses mündet, gelöst.

Mit diesen Massnahmen wird quasi ein dem eigentlichen Schacht benachbarter «Zusatzschacht" geschaffen, dessen übrerraschende Wirkung in einer Luftrückführung bzw. umlaufenden Weiterführung besteht, so dass die Gebläsewirkung des Hammerbrechers minimiert wird und daher die Entstaubungsanlage, die im allgemeinen nachgeschaltet wird, geringer und auf den tatsächlichen Staubanfall abgestellt dimensioniert werden kann.

Bei der Erfindung hat sich besonders eine Ausführung mit waagerecht gelagertem Hammerrotor bewährt, bei der sich dann der Schacht oberhalb vom Rotor befindet und mit einem vorzugsweise horizontalen Klassierrost abgedeckt ist, der auch bogenförmig sein kann. Dabei ist dann der zusätzliche, erfindungsgemäss vorgesehene Schachtraum nicht vom Klassierrost begrenzt sondern umgibt den Hammerrotor in einer der Rotorleistung angepassten Breite über einen gewissen Umfangswinkelbereich; er erstreckt sich vorzugsweise vom Gutaustritt bis zum Guteinlass.

Die zwischen den beiden Räumen vorzusehende Luftverbindung wird im Rahmen der Erfindung zweckmässig durch eine die Räume voneinander trennende Prallwand erreicht, die sich im Winkel zur Rostebene von dem dem Guteinlass zugewandten Rand des Rostes bis nahe an den Schlagkreis des Rotors erstreckt und insbesondere mit Öffnungen bzw. Durchbrechungen versehen ist, die im einzelnen noch erläutert werden.

Durch die erfindungsgemässe Gestaltung der Trennung zwischen den beiden Räumen des bei um eine horizontale Achse umlaufenden Hammerrotor oberhalb desselben liegenden Gehäusebereichs ergibt sich in weiterer Ausgestaltung der Erfindung eine recht günstige Möglichkeit der aussenseitigen Gestaltung des «Zusatzschachtes», indem eine nach aussen gewölbte sich vom Rost bis zum Guteinlass erstreckende Gehäusewand als äussere Begrenzung dient.

Weitere vorteilhafte Ausgestaltungen der Erfindung sind in Unteransprüchen angegeben.

Anhand der beiliegenden Zeichnung, die ein bevorzugtes Ausführungsbeispiel zeigt, wird die Erfindung nachfolgend näher erläutert. Es zeigen:
Fig. 1 einen Schnitt durch eine erfindungsgemässe Vorrichtung senkrecht zur Achse des Hammerrotors; und
Fig. 2 einen Schnitt durch ein Teilstück der erfindungsgemässen Prallwand.

In einem Gehäuse 1 ist ein in Drehrichtung R antreibbarer Hammerrotor 2 mit seiner Achse 3 horizontal gelagert. Er ist in an sich bekannter Weise mit den hier nicht besonders dargestellten Rotorhämmern als eigentlichen Zerkleinerungswerkzeugen bestückt, die um ihre jeweilige Aufhängung am Umfang des Rotors 2 in radialen Ebenen frei schwenkbar sind. Der strichpunktierte Kreis 4 markiert den von den Aussenkanten der Rotorhämmer beschriebenen sogenannten Hammerschlagkreis 4.

Das Gehäuse 1 besitzt einen Guteinlass 5 für das aufzubreitende Gut, beispielsweise Autokarosserien, die über die Schräge 6 in üblicherweise bereits stark komprimiertem Zustand in das Gehäuse 1 eingebracht werden, auf. Ein den Gutaustritt bildender Klassierrost 7 ist oberhalb des Hammerrotors 2 angeordnet und deckt einen durch eine Auswurfklappe 8 für nicht oder nur unzureichend zu zerkleinernde Grobteile, eine noch näher zu erläuternde Prallwand 9 und nicht näher bezeichnete Seitenwände gebildeten Schacht 10 quer zu seiner Achse ab. Eine Haube 11 oberhalb des Klassierrostes 7 dient zum Auffangen und Umlenken des den Rost passierenden, zerkleinerten Schrotts und ist mit einem Anschluss 11a für eine nicht dargestellte Entstaubungsanlage versehen. Durch eine seitlich gelegene, untere Öffnung 12 der Haube 11 fällt das aufbereitete Gut auf bzw. in geeignete Transporteinrichtungen.

Die erfindungsgemässe Prallwand 9 ist unmittelbar unterhalb des Klassierrostes 7 in leichter Schräglage im Gehäuse 1 derart aufgehängt bzw. befestigt, dass sie sich im Winkel zur Rostebene von dem dem Guteinlass 5 zugewandten Rand des Rostes 7 bis nahe an den Schlagkreis 4 erstreckt. Als wesentliches Merkmal weist die Prallwand 9 Durchbrechungen oder Öffnungen 13 auf, die weiter unten näher beschrieben werden.

Die Prallwand 9 ist im dargestellten Ausführungsbeispiel mit ihrem dem Rotor zugekehrten Rand in Richtung auf den Guteinlass 5 hin leicht ausgestellt, wobei der zwischen der Prallwandoberfläche 14 und einer Senkrechten auf die Ebene des Klassierrostes 7 eingeschlossene Winkel a zwischen etwa 10° und 30° gewählt werden kann. Neben dem üblichen Amboss 15 am Guteinlass ist noch eine weitere Ambosskante 16 zur Nachzerkleinerung vorgesehen, und zwar am dem Rotor zugekehrten Rand der Prallwand 9; in diesem Bereich befindet sich auch eine der endseitigen Befestigungen 17 der Prallwand 9.

Die die Prallwand 9 durchsetzenden Durchbrechungen oder Öffnungen 13 sollen mindestens so bemessen sein, dass sie diejenigen Schrottstükke, welche genügend zerkleinert und/oder kompaktiert sind, um den Klassierrost 7 zu passieren, ebenfalls durchlassen. Die Luftführung wird dann im Sinne der Erfindung besonders günstig beeinflusst, wenn grössere Abmessungen für die Öffnungen 13 gewählt werden. Wenn für die Durchbrechungen 13 ein rechteckiger Querschnitt gewählt wird. dann ist es zweckmässig, den langen Seiten der Querschnittsrechtecke abhängig vom verarbeiteten Material eine Mindestlänge von etwa 80 mm bis 100 mm zu geben. Dabei soll vorteilhaft die Summe der Eintrittsquerschnitte der Öffnungen 13 mindestens zwei Drittel der Aufprallfläche 14 der Prallwand 9 einnehmen.

Wie aus der einen Schnitt durch ein Teilstück der Prallwand 9 darstellenden Fig. 2 hervorgeht, erweitern sich die Durchbrechungen 13 von der Aufprallfläche 14 der Prallwand 9 zu deren Rückseite hin stetig. Vorteilhaft wird dabei der zwischen von zwei sich gegenüberliegenden Wandflächen 18, 19 der Durchbrechungen 13 eingeschlossene Winkel ß im Bereich von 4° bis 20°, insbesondere zwischen 6° und 16° gewählt. Durch die sich derart zum Auslass hin erweiternden Öffnungen wird ein Verklemmen von zerkleinerten Teilen in den Öffnungen vermieden.

Eine im Bogen vom Guteinlass 5 zum Klassierrost 7 geführte, in Drehrichtung R hinter der Prallwand 9 verlaufende Gehäusewand 20 ermöglicht eine besonders gute Luftführung.

Durch die erfindungsgemässe Prallwand 9, insbesondere in Verbindung mit einer etwa gemäss Fig. 1 geformten Gehäusewand 20 im Bereich des Guteinlasses 5 ergibt sich eine überraschende, äusserst vorteilhafte Wirkung. Ein wesentlicher Teil der durch die Ventilatorwirkung des Hammerrotors 2 in den Schacht 10 unterhalb des Klassierrostes 7 geförderten Luftmenge wird nämlich durch die Öffnungen 13 in der Prallwand 9 in Drehrichtung R des Rotors 2 in den teilweise auch von der im Bogen zum Guteinlass 5 verlaufenden Gehäusewand 20 umschlossenen Raum 21 hinter der Prallwand 9 und von dort in den Bereich des Guteinlasses 5 geführt, unterstützt durch den hier gegenüber dem Raum 21 herrschenden leichten Unterdruck.

Durch die erfindungsgemässen Massnahmen und Merkmale wird erreicht, dass durch die Prallwandöffnungen ein wesentlicher Teil des durch den Hammerrotor erzeugten Luftstroms im Kreis gefördert wird, nämlich zunächst in den Raum zwischen Prallwand und einlassseitiger Gehäusewand und von dort wieder in den Ansaugbereich des Hammerbrechers am Guteinlass. Dadurch verringert sich die von aussen angesaugte Luftmenge und damit auch die Menge der bisher die Bemessung der Absaugung bestimmenden, durch den Klassierrost abgeblasenen Luft.

## Patentansprüche

1. Hammerbrecher, insbesondere zum Zerkleinern von Altmaterial, bestehend aus einem Gehäuse mit einem Guteinlass und einem mit einem Klassierrost abgedeckten, im Bereich eines Schachtes liegenden Austritt sowie einem im Gehäuse drehbar gelagerten Hammerrotor, gekennzeichnet durch eine luftdurchlässige Unterteilung des Schachtes in mindestens zwei in Rotordrehrichtung (R) hintereinander liegende Räume (10, 21), von denen der in Drehrichtung zweite Raum (21) in den Bereich des Guteinlasses (5) mündet.

2. Hammerbrecher nach Anspruch 1, dadurch gekennzeichnet, dass bei waagerecht gelagertem Hammerrotor (2) der Schacht (10, 21) sich oberhalb vom Rotor (2) befindet und mit einem Klassierrost (7) abgedeckt ist.

3. Hammerbrecher nach Anspruch 1 oder 2, dadurch gekennzeichnet, dass die Räume (10 und 21) durch eine Prallwand (9) voneinander getrennt sind.

4. Hammerbrecher nach einem oder mehreren der Ansprüche 1 bis 3, dadurch gekennzeichnet, dass die Prallwand (9) vom Klassierrost (7) bis dicht an den von den Aussenkanten der Rotorhämmer beschriebenen Hammerschlagkreis (4) reicht.

5. Hammerbrecher nach Anspruch 4, dadurch gekennzeichnet, dass sich die Prallwand (9) im Winkel zur Rostebene von dem dem Guteinlass (5) zugewandten Rand des Rostes (7) bis nahe an den Schlagkreis (4) des Rotors (2) erstreckt.

6. Hammerbrecher nach einem oder mehreren der Ansprüche 1 bis 5, dadurch gekennzeichnet, dass die mit Öffnungen (13) durchsetzte Prallwand (9) nahezu senkrecht zur Ebene des Klassierrostes (7) so angeordnet ist, dass die senkrechte Projektion der Prallwand (9) auf die Ebene des Klassierrostes (7) ausserhalb dessen Durchtrittsfläche liegt.

7. Hammerbrecher nach einem oder mehreren der Ansprüche 1 bis 6, dadurch gekennzeichnet, dass die Eintrittsquerschnitte der Öffnungen (13) in der Prallwand (9) mindestens zwei Drittel der Aufprallfläche einnehmen.

8. Hammerbrecher nach einem oder mehreren der Ansprüche 1 bis 7, dadurch gekennzeichnet, dass die dem Guteinlass (5) benachbarte Gehäusewand (20) vom Guteinlass (5) ausgehend im wesentlichen im Bogen bis zum Klassierrost (7) geführt ist und einen freien, zum Guteinlass (5) hin offenen Raum (21) zwischen sich (20), der Rückseite der Prallwand (9) und dem Rotor (2) umschliesst.

9. Hammerbrecher nach einem oder mehreren der Ansprüche 1 bis 8, dadurch gekennzeichnet, dass die Prallwand (9) mit einer durch ihre dicht am Klassierrost (7) liegende im wesentlichen horizontale Kante gehenden, senkrecht zur Ebene des Klassierrosts (7) stehenden Ebene einen von der Rotorachse (3) weg weisenden Winkel (a) von ca. 10° bis 30° einschliesst.

10. Hammerbrecher nach einem oder mehreren der Ansprüche 1 bis 9, dadurch gekennzeichnet, dass die Prallwand (9) als Gitterrost mit von ihrer Aufprallseite zu ihrer Rückseite hin sich stetig erweiternden Durchbrechungen (13) ausgebildet ist.

11. Hammerbrecher nach Anspruch 10, dadurch gekennzeichnet, dass die Durchbrechungen (13) rechteckigen Querschnitt aufweisen.

12. Hammerbrecher nach Anspruch 10 oder 11, dadurch gekennzeichnet, dass die längeren Seiten der Rechtecke, auf der Aufprallseite gemessen, mindestens ca. 80 mm lang sind.

13. Hammerbrecher nach einem oder mehreren der Ansprüche 10 bis 12, dadurch gekennzeichnet, dass die längeren Seiten der Rechteckquerschnitte senkrecht zu den im wesentlichen horizontalen Kanten der Prallwand (9) verlaufen.

14. Hammerbrecher nach einem oder mehreren der Ansprüche 10 bis 13, dadurch gekennzeichnet, dass die kleinsten Seitendurchmesser der eintrittsseitigen Querschnitte der Durchbrechungen (13) je nach verarbeitetem Material mindestens 40 mm bis 100 mm lang sind.

15. Hammerbrecher nach einem oder mehreren der Ansprüche 10 bis 14, dadurch gekennzeichnet, dass die jeweils gegenüberliegenden Wandflächen (18, 19) der Durchbrechungen oder Öffnungen (13) zwischen sich einen Winkel (25) von mindestens 4° und höchstens 20° einschliessen.

16. Hammerbrecher nach einem oder mehreren der Ansprüche 10 bis 15, dadurch gekennzeichnet, dass die jeweils gegenüberliegenden Wandflächen der Durchbrechungen oder Öffnungen (13) zwischen sich einen Winkel von 6° bis 16° einschliessen.

## Claims

1. Hammer mill, especially for disintegrating waste material, consisting of a housing having a material inlet and an outlet covered with a grading grating situated in the region of a shaft and of a hammer rotor rotatably journalled in the housing, characterized by an air-permeable division of the shaft into at least two chambers (10, 21), situated behind one another in the rotor rotational direction (R), of which the chamber (21) which is second in the rotational direction leads into the region of the material inlet (5).

2. Hammer mill according to Claim 1 characterized in that, the hammer rotor (2) being horizontally journalled, the shaft (10, 21) is situated above the rotor (2) and is covered with a grading grating (7).

3. Hammer mill according to Claim 1 or 2, characterized in that the chambers (10 and 21) are separated from one another by a baffle wall (9).

4. Hammer mill according to one or more of Claims 1 to 3, characterized in that the baffle wall (9) extends from the grading grating (7) almost to the hammer beating circle (4) described by the outer edges of the rotor hammers.

5. Hammer mill according to Claim 4, characterized in that the baffle wall (9) extends, at an angle to the plane of the grating, from the edge of the grating (7) nearest to the material inlet (5) to the close vicinity of the beating circle (4) of the rotor (2).

6. Hammer mill according to one or more of Claims 1 to 5, characterized in that the baffle wall (9), traversed by openings (13), is so arranged almost perpendicularly to the plane of the grading grating (7) that the vertical projection of the baffle wall (9) onto the plane of the grading grating (7) lies outside the through passage area of the grating.

7. Hammer mill according to one or more of Claims 1 to 6, characterized in that the inlet cross-sections of the openings (13) in the baffle wall (9) make up at least two thirds of the baffle area.

8. Hammer mill according to one or more of Claims 1 to 7, characterized in that the housing wall (20) adjacent to the material inlet (5) leads from the material inlet (5) substantially in an arc as far as the grading grating (7) and encompasses a free chamber (21), open towards the material inlet (5), between itself (20), the rear face of the baffle wall (9) and the rotor (2).

9. Hammer mill according to one or more of Claims 1 to 8, characterized in that the baffle wall (9) makes an angle (a), pointing away from the rotor axis (3), of approximately 10° to 30° with a plane perpendicular to the plane of the grading grating (7) and passing through the substantially horizontal edge of the baffle wall situated immediately at the grading grating (7).

10. Hammer mill according to one or more of Claims 1 to 9, characterized in that the baffle wall (9) is constructed as a lattice grating with apertures (13) gradually diverging from its impact side to its rear side.

11. Hammer mill according to Claim 10, characterized in that the apertures (13) are of rectangular cross-section.

12. Hammer mill according to Claim 10 or 11, characterized in that the longer sides of the rectangles, measured on the impact side, are at least approximately 80 mm long.

13. Hammer mill according to one or more of Claims 10 to 12, characterized in that the longer sides of the rectangular cross-sections are orientated perpendicularly to the substantially horizontal edges of the baffle wall (9).

14. Hammer mill according to one or more of Claims 10 to 13, characterized in that the smallest sides dimensions of the cross-sections at the inlet side of the apertures (13) are at least 40 mm to 100 mm long depending upon the material processed.

15. Hammer mill according to one or more of Claims 10 to 14, characterized in that the mutually opposite wall surfaces (18, 19) of the apertures or openings (13) enclose between themselves an angle (25) of at least 4° and at most 20°.

16. Hammer mill according to one or more of Claims 10 to 15, characterized in that the mutually opposite wall surfaces of the apertures or openings (13) enclose between themselves an angle of 6° to 16°.

## Revendications

1. Broyeur à marteaux, notamment pour le broyage de vieux matériaux, constitué par une enveloppe comportant une ouverture d'entrée des matériaux et une ouverture de sortie des matériaux recouverte par une grille de classement placée dans un conduit vertical, ainsi que par un rotor à marteaux monté de manière à pouvoir tourner dans l'enveloppe, caractérisé par l'utilisation d'un dispositif laissant passer l'air et subdivisant le conduit vertical en deux espaces (10, 21) au moins qui sont situés l'un derrière l'autre dans le sens de la rotation du rotor et dont l'un, celui qui est le deuxième (21), s'ouvre dans la zone de l'entrée (5) des matériaux.

2. Broyeur à marteaux selon la revendication 1, caractérisé en ce que, le rotor à marteaux (2) étant horizontal, le conduit vertical (10, 21) se trouve au-dessus du rotor (2) et est recouvert par une grille de classement (7).

3. Broyeur à marteaux selon l'une des revendications 1 ou 2, caractérisé en ce que les espaces (10 et 21) sont séparés l'un de l'autre par une paroi d'impact (9).

4. Broyeur à marteaux selon l'une ou plusieurs des revendications 1 à 3, caractérisé en ce que la paroi d'impact (9) s'étend depuis la grille de classement (7) jusqu'à proximité immédiate de la circonférence (4) de choc des marteaux décrite par les bords extérieurs des marteaux.

5. Broyeur à marteaux selon la revendication 4, caractérisé en ce que la paroi d'impact (9) s'étend, en formant un angle avec le plan de la grille, depuis le bord de la grille (7) situé du côté de l'entrée (5) des matériaux jusqu'à proximité de la circonférence de choc (4) du rotor (2).

6. Broyeur à marteaux selon l'une ou plusieurs des revendications 1 à 5, caractérisé en ce que la surface d'impact (9) percée d'ouvertures (13) est disposée pratiquement perpendiculairement au plan de la grille de classement (7), de telle manière que la projection verticale de la paroi d'impact (9) sur le plan de la grille de classement (7) tombe en dehors de sa surface de passage.

7. Broyeur à marteaux selon l'une ou plusieurs des revendications 1 à 6, caractérisé en ce que les sections d'entrée des ouvertures (13) ménagées dans la paroi d'impact (9) représentent au moins les deux tiers de la surface d'impact.

8. Broyeur à marteaux selon l'une ou plusieurs des revendications 1 à 7, caractérisé en ce que la paroi d'enveloppe (20) voisine de l'ouverture d'entrée (5) des matériaux est, à partir de l'ouverture d'entrée (5), incurvée en arc jusqu'à la grille de classement (7) et entoure un espace libre (21) ouvert vers l'ouverture d'entrée (5) des matériaux et délimité par la paroi (20), par le côté arrière de la paroi d'impact (9) et par le rotor (2).

9. Broyeur à marteaux selon l'un ou plusieurs des revendications 1 à 8, caractérisé en ce que la paroi d'impact (9) forme, avec un plan passant par son bord horizontal situé approximité immédiate de la grille de classement (7) et perpendiculaire au plan de la grille de classement (7), un angle (a) d'écart par rapport à l'axe (3) du rotor compris entre 10° et 30°.

10. Broyeur à marteaux selon l'une ou plusieurs des revendications 1 à 9, caractérisé en ce que la paroi d'impact (9) est une grille comportant des ouvertures de passage (13) qui vont en s'élargissant constamment de son côté d'impact à son côté arrière.

11. Broyeur à marteaux selon la revendication 10, caractérisé en ce que les ouvertures de passage ont une section de forme rectangulaire.

12. Broyeur à marteaux selon l'une des revendications 10 ou 11, caractérisé en ce que les grands côtés des rectangles mesurés du côté de l'impact ont au moins 80 mm de long.

13. Broyeur à marteaux selon l'une ou plusieurs des revendications 1 à 12, caractérisé en ce que les grands côtés des sections rectangulaires sont perpendiculaires aux bords sensiblement horizontaux de la paroi d'impact (9).

14. Broyeur à marteaux selon l'une ou plusieurs des revendications 10 à 13, caractérisé en ce que les plus petits diamètres latéraux des sections des ouvertures de passage (13) ont, du côté entrée, suivant les matériaux traités, une longueur de 40 à 100 mm.

15. Broyeur à marteaux selon l'une ou plusieurs des revendications 10 à 14, caractérisé en ce que les surfaces des parois opposées (18, 19) des passages ou des ouvertures (13) font entre elles un angle (25) compris entre 4° au minimum et 20° au maximum.

16. Broyeur à marteaux selon l'une ou plusieurs des revendications 10 à 15, caractérisé en ce que les surfaces des parois opposées des passages ou des ouvertures (13) forment entre elles un angle de 6° à 16°.
